# EUROPÄISCHE PATENTSCHRIFT

(11) **EP 3 825 202 B1**
(45) Veröffentlichungstag und Bekanntmachung des Hinweises auf die Patenterteilung: **07.06.2023**
(21) Anmeldenummer: 20208624.5
(22) Anmeldetag: 19.11.2020
(51) Int. Cl.: B61G 9/00

(54) **ZUGSTANGE, INSBESONDERE FÜR EINE MITTELPUFFERKUPPLUNG EINES SCHIENENFAHRZEUGS, UND MUTTER ZUR VERBINDUNG EINES ZUGANKERS EINER ZUGSTANGE MIT EINEM ZUGROHR DER ZUGSTANGE**
CONNECTING ROD, IN PARTICULAR FOR A CENTRAL BUFFER COUPLING OF A RAILWAY VEHICLE, AND NUT FOR CONNECTING A CONNECTING ANCHOR OF A CONNECTING ROD TO A DRAWBAR OF THE CONNECTING ROD
BARRE DE TRACTION, EN PARTICULIER POUR UN ACCOUPLEMENT DE PARE-CHOCS CENTRAL D'UN VÉHICULE FERROVIAIRE, ET ÉCROU DESTINÉE AU RACCORDEMENT D'UN TIRANT ANCRAGE D'UNE BARRE DE TRACTION À UN TUBE DE TRACTION DE LA BARRE DE TRACTION

(30) Priorität: 20.11.2019 DE 102019131370; 30.01.2020 DE 102020102305
(43) Veröffentlichungstag der Anmeldung: 26.05.2021
(73) Patentinhaber: Faiveley Transport Witten GmbH, 58454 Witten (DE)
(72) Erfinder: KALMUS, Karsten, 58454 Witten (DE); GLÄSER, Thomas, 58454 Witten (DE); OLLENBORGER, Waldemar, 58454 Witten (DE); HENCHE, Fabian, 58454 Witten (DE)
(74) Vertreter: RGTH

(56) Entgegenhaltungen:
- EP-A1- 0 029 128
- EP-A1- 1 225 114
- GB-A- 792 960

## Beschreibung

Die vorliegende Erfindung betrifft eine Zugstange, insbesondere für eine Mittelpufferkupplung eines Schienenfahrzeugs, umfassend einen Zuganker und ein Zugrohr, wobei der Zuganker mittels einer Schraubverbindung mit dem Zugrohr verbunden ist, wobei die Schraubverbindung eine endseitig auf den Zuganker aufgeschraubte Mutter umfasst. Ferner betrifft die vorliegende Erfindung eine Mutter zur Verbindung eines Zugankers einer Zugstange mit einem Zugrohr der Zugstange, eine Kupplung, insbesondere eine Mittelpufferkupplung, für ein Schienenfahrzeug, ein Schienenfahrzeug mit einer Kupplung, sowie ein Verfahren zur Verbindung eines Zugankers einer Zugstange mit einem Zugrohr der Zugstange.

### Technologischer Hintergrund

Zur Verbindung der Wagen von Schienenfahrzeugen werden im Stand der Technik zwischen den Wagen angeordnete Kupplungen eingesetzt. Eine besondere Ausgestaltung solcher Kupplungen ist die sogenannte Mittelpufferkupplung, welche eine Kombination eines Puffers mit einer Kupplung ist. Mittelpufferkupplungen können in allen Arten von Schienenfahrzeugen eingesetzt werden. Ein besonderer Anwendungsbereich sind Regional- und Straßenbahnen sowie U- und S-Bahnen.

Eine Mittelpufferkupplung umfasst eine Zugstange, deren Aufgabe es ist, sowohl in Zug- wie auch in Druckrichtung Kräfte zwischen den einzelnen Wagen des Schienenfahrzeuges zu übertragen und Stöße zu dämpfen. Zugstangen umfassen meist einen Zuganker, welcher mit einem Zugrohr, auch Verformungsrohr genannt, verbunden ist. Fahrzeugseitig weist das Zugrohr ein Zugauge auf. Auf der gegenüberliegenden Seite ist der Zuganker mit einem Zugstangenkopf verbunden, welcher wiederum über Kuppelköpfe oder direkt an eine weitere Kupplung eines angrenzenden Wagens des Schienenfahrzeugs angekoppelt werden kann. Für die Verbindung mit dem Zugrohr ist der Zuganker durch eine Öffnung im Boden des Zugrohrs geführt und mittels einer innenseitig des Zugrohrs auf das Ende des Zugankers aufgesetzten Mutter gesichert. Über diese Verbindung werden die auf die Kupplung wirkenden Zugkräfte vom Zugstangenkopf auf das Zugauge übertragen. Innerhalb der Zugstange kann zudem ein Federpaket vorgesehen sein, welches in Zug- und Druckrichtung komprimierbar ist und somit eine Dämpfung von Stößen ermöglicht.

Aus der EP 0 029 128 A1 ist eine Zugeinrichtung für Schienenfahrzeuge bekannt. Die Zugeinrichtung besteht im Wesentlichen aus einer am Fahrzeug anschließbaren Stützplatte, einer die Stützplatte durchdringenden Zugstange und einer Feder. Die Zugstange weist an ihrem vorderen Ende einen Kupplungskörper und an ihrem hinteren Ende eine Mutter auf, die unter Anordnung eines Zugelementes mit der Feder zusammenwirkt.

Aus der DE 20 2005 004 502 U1 der Anmelderin ist eine Zug- und Stoßvorrichtung für Mittelpufferkupplungen von Schienenfahrzeugen bekannt. Die Zug- und Stoßvorrichtung weist ein druckseitiges und ein zugseitiges Energieverzehrsystem auf, welche in Reihe geschaltet und innerhalb eines Gehäuses angeordnet sind.

Bei der bekannten Schraubverbindung von Zuganker und Zugrohr mittels einer von der Innenseite des Zugrohrs auf das Ende des Zugankers aufgesetzten Mutter besteht die Gefahr, dass sich die Mutter vom Zuganker löst, was eine ungewollte Zugtrennung zur Folge haben kann. Zudem werden bei den bekannten Schraubverbindungen Passscheiben eingesetzt, um das System spielfrei einzustellen. Zu viele Passscheiben führen zu einer zu starken Vorspannung des Federpakets innerhalb der Zugstange. Zu wenige Passscheiben bedeuten ein Spiel innerhalb des Zugstangensystems. Im Stand der Technik erfolgt die Bestimmung der Anzahl an Passscheiben durch Ausmessen und Ausprobieren. Die Verwendung von Passscheiben ist daher teuer und aufwändig.

### Darstellung der Erfindung: Aufgabe, Lösung, Vorteile

Es ist Aufgabe der vorliegenden Erfindung, eine Zugstange, insbesondere für eine Mittelpufferkupplung eines Schienenfahrzeugs, bereitzustellen, mit welcher die Gefahr von ungewollten Zugtrennungen reduziert oder eliminiert wird. Darüber hinaus ist es Aufgabe der Erfindung, eine Mutter zur Verbindung eines Zugankers einer Zugstange mit einem Zugrohr der Zugstange, eine Kupplung, insbesondere Mittelpufferkupplung, für ein Schienenfahrzeug, ein Schienenfahrzeug mit einer Kupplung sowie ein Verfahren zur Verbindung eines Zugankers einer Zugstange mit einem Zugrohr der Zugstange bereitzustellen, mit denen der vorgenannte Vorteil erzielt wird.

Zur Lösung der Aufgabe wird eine Zugstange, insbesondere für eine Mittelpufferkupplung eines Schienenfahrzeuges, vorgeschlagen, umfassend einen Zuganker und ein Zugrohr, wobei der Zuganker mittels einer Schraubverbindung mit dem Zugrohr verbunden ist, wobei die Schraubverbindung eine endseitig auf den Zuganker aufgeschraubte Mutter umfasst, wobei die Mutter zweiteilig ausgebildet ist und ein Mutterinnenteil und ein Klemmteil umfasst, wobei das Klemmteil auf das Mutterinnenteil aufgesetzt ist und das Mutterinnenteil mit dem Zuganker verklemmt, wobei ferner vorgeschlagen wird, dass das Mutterinnenteil ein Innengewinde aufweist und auf ein Außengewinde des Zugankers aufgeschraubt ist, und dass das Klemmteil ein Innengwinde aufweist und auf ein Außengewinde des Mutterinnenteils aufgeschraubt ist.

Die Mutter ist erfindungsgemäß endseitig auf den Zuganker aufgeschraubt, das heißt, dass die Mutter auf ein Ende des Zugankers aufgeschraubt ist. Das Ende des Zugankers ist dabei bevorzugt jenes Ende, welches einem Zugstangenkopf der Zugstange abgewandt ist. Beispielsweise kann der Zuganker endseitig, das heißt mit einem Ende des Zugankers, durch eine Öffnung, insbesondere durch ein Loch, in einem Boden des Zugrohres geführt sein. Zur Verbindung von Zuganker und Zugrohr kann die Mutter von der Innenseite des Zugrohrs auf das durch die Öffnung ragende Ende des Zugankers aufgesetzt sein. Ein die Öffnung im Boden des Zugrohrs berandender, nach innen gerichteter Flansch kann einseitig an einem Flansch der Mutter anliegen. Wird die Mutter festgezogen, so wird eine stabile Verbindung zwischen Zuganker und Zugrohr bereitgestellt.

Erfindungsgemäß ist die Mutter zweiteilig ausgebildet und weist ein Mutterinnenteil und ein Klemmteil auf. Das Klemmteil ist dabei auf das Mutterinnenteil aufgesetzt und verklemmt das Mutterinnenteil mit dem Zuganker. Zu diesem Zweck kann vorgesehen sein, dass das Mutterinnenteil eine Innenbohrung aufweist, in welcher das Ende des Zugankers aufgenommen wird. Das Klemmteil kann ebenfalls eine Innenbohrung aufweisen. Beim Aufsetzen des Klemmteils auf das Mutterinnenteil wird das Mutterinnenteil in der Innenbohrung des Klemmteils angeordnet. Klemmteil und Mutterinnenteil sind derart ausgebildet, dass das Mutterinnenteil bei auf dem Mutterinnenteil aufgesetztem Klemmteil mit dem Zuganker verklemmt wird. Hierfür kann von dem Klemmteil eine radial nach innen gerichtete Kraft auf das Mutterinnenteil ausgeübt werden, welche das Mutterinnenteil zumindest bereichsweise gegen den Zuganker drückt. Durch das Verklemmen des Mutterinnenteils mit dem Zuganker wird eine sichere Verbindung von Zugrohr und Zugstange bereitgestellt, bei der alle auf die Zugstange wirkenden Belastungen nicht zu einem Lösen der Verschraubung führen. Die Gefahr ungewollter Zugtrennungen kann somit reduziert oder gar eliminiert werden. Ein weiterer Vorteil besteht darin, dass für die Gewährleistung der Spielfreiheit des Zugstangensystems keine Passscheiben mehr verwendet werden müssen. Mit der erfindungsgemäßen Lösung kann die Einstellung der Spielfreiheit stufenlos, beispielsweise über entsprechende Gewinde von Zuganker und Mutterinnenteil, erfolgen.

Ein noch weiterer Vorteil der Erfindung besteht darin, dass die erfindungsgemäße Mutter ohne Nacharbeit auf den Zuganker bestehender Zugstangen aufgesetzt werden kann. Andere bekannte Lösungen benötigen zusätzliche Bearbeitungen am Zuganker, z.B. eine Querbohrung für einen Spannstift zur Sicherung einer Kronenmutter. Somit wird durch die Erfindung eine einfache Nachrüstlösung bereitgestellt, mit welcher die Gefahr ungewollter Zugtrennungen auch bei bestehenden Zugstangen reduziert oder eliminiert werden kann.

Bevorzugt umfasst die Zugstange ein Federpaket, welches ausgebildet ist, Stöße in Zug- und Druckrichtung zu dämpfen.

Ferner kann bevorzugt vorgesehen sein, dass das Innengewinde des Mutterinnenteils und das Außengewinde des Zugankers ein Rechtsgewinde bilden, und/oder dass das Innengewinde des Klemmteils und das Außengewinde des Mutterinnenteils ein Linksgewinde bilden. Grundsätzlich können das Rechtsgewinde und das Linksgewinde aber auch vertauscht werden.

Besonders bevorzugt ist vorgesehen, dass das Mutterinnenteil endseitig einen Verformungsabschnitt aufweist, und dass das Klemmteil endseitig einen Druckabschnitt aufweist, wobei der Druckabschnitt eine Kraft auf den Verformungsabschnitt ausübt, sodass der Verformungsabschnitt elastisch verformt und gegen den Zuganker gedrückt wird.

Der Verformungsabschnitt ist endseitig an dem Mutterinnenteil angeordnet, das heißt, dass der Verformungsabschnitt in einem Abschnitt oder Bereich des Mutterinnenteils angeordnet ist, welcher dem Zuganker und/oder einem Zugstangenkopf abgewandt ist. Entsprechend befindet sich der Druckabschnitt des Klemmteils in einem Bereich oder Abschnitt des Klemmteils, welcher dem Zuganker und/oder einem Zugstangenkopf abgewandt ist. Der Druckabschnitt übt zumindest im vollständig auf dem Mutterinnenteil angeordneten Zustand eine radial nach innen gerichtete Kraft auf den Verformungsabschnitt auf, sodass der Verformungsabschnitt elastisch verformt wird und gegen den Zuganker gedrückt wird. Dadurch wird die Reibungskraft zwischen dem Ende des Zugankers und dem Verformungsabschnitt erhöht. Der dadurch erhöhte Reibkontakt zwischen Mutterinnenteil und Zuganker sichert die Verbindung gegen ein ungewolltes Lösen.

Bevorzugt ist die elastische Verformung des Verformungsabschnitts ein elastisches Verbiegen.

Bevorzugt umfasst der Verformungsabschnitt einen Teil des Innengewindes des Mutterinnenteils.

Besonders bevorzugt ist vorgesehen, dass das Innengewinde des Mutterinnenteils im Bereich des Verformungsabschnitts in das Außengewinde des Zugankers gedrückt wird, so dass die Reibungskraft zwischen Mutterinnenteil und Zuganker erhöht wird.

Bevorzugt ist vorgesehen, dass der Druckabschnitt eine innere Konusfläche aufweist.

Insbesondere nimmt der Durchmesser der Innenbohrung des Klemmteils aufgrund der inneren Konusfläche von der dem Zuganker zugewandten Seite in Richtung der dem Zuganker abgewandten Seite des Klemmteils ab. Durch diese Abnahme des Innendurchmessers des Klemmteils wird beim Aufsetzen beziehungsweise Aufschrauben des Klemmteils auf das Mutterinnenteil von der inneren Konusfläche des Klemmteils eine kontinuierlich zunehmende, radial nach innen gerichtete Kraft auf den Verformungsabschnitt des Mutterinnenteils ausgeübt. Die Kraft bewirkt eine Verformung oder Verbiegung des Verformungsabschnitts des Mutterinnenteils, wodurch das Mutterinnenteil mit dem Zuganker im Sinne einer Klemmsicherung verklemmt wird.

Zudem kann vorgesehen sein, dass der Verformungsabschnitt eine äußere Konusfläche aufweist. Die äußere Konusfläche ist dann derart ausgebildet, dass der Außendurchmesser des Mutterinnenteils im Bereich des Verformungsabschnitts von der dem Zuganker zugewandten Seite zu der dem Zuganker abgewandten Seite abnimmt.

Bevorzugt weisen das Klemmteil und das Mutterinnenteil unterschiedliche Werkstoffeigenschaften auf.

Mit weiterem Vorteil umfasst das Klemmteil ein gehärtetes Metall, insbesondere einen gehärteten Stahl, oder besteht das Klemmteil aus einem gehärteten Metall, insbesondere aus einem gehärteten Stahl, und das Mutterinnenteil umfasst ein ungehärtetes Metall, insbesondere einen ungehärteten Stahl, oder besteht aus einem ungehärteten Metall, insbesondere aus einem ungehärteten Stahl. Alternativ ist es auch möglich, dass das Klemmteil aus einem ungehärteten Metall, insbesondere aus einem ungehärteten Stahl, besteht oder ein solches umfasst und dass das Mutterinnenteil aus einem gehärteten Metall, insbesondere aus einem gehärteten Stahl, besteht oder ein solches umfasst.

Wenn das Klemmteil oder das Mutterinnenteil ein gehärtetes Metall, insbesondere einen gehärteten Stahl, umfasst, so kann das Metall oder der Stahl auch randschichtgehärtet sein. Insbesondere muss das Metall oder der Stahl nicht durchgehärtet sein.

Bevorzugt umfasst der Druckabschnitt kein Innengewinde und der Verformungsabschnitt umfasst kein Außengewinde.

Jedoch ist es grundsätzlich auch möglich, dass der Druckabschnitt einen Teil des Innengewindes des Klemmteils umfasst und dass der Verformungsabschnitt einen Teil des Außengewindes des Mutterinnenteils umfasst.

Bevorzugt ist vorgesehen, dass der Verformungsabschnitt endseitig mindestens eine Aussparung, insbesondere eine Kerbe oder einen Einschnitt, aufweist, und/oder dass der Verformungsabschnitt endseitig mindestens einen Vorsprung, insbesondere eine Lamelle oder eine Lasche, aufweist, wobei der mindestens eine Vorsprung weiter bevorzugt die äußere Konusfläche umfasst.

An der dem Zuganker abgewandten Seite des Mutterinnenteils befindet sich somit in einem die Innenbohrung umlaufenden Rand eine Aussparung, eine Kerbe oder ein Einschnitt. Diese Aussparung, Kerbe oder Einschnitt ermöglicht es, dass der Verformungsabschnitt bei einer radial nach innen wirkenden Kraft elastisch nach innen verbogen werden kann. Durch die mindestens eine Aussparung, Kerbe oder Einschnitt wird bevorzugt zumindest ein endseitig am Mutterinnenteil angeordneter und in einer Axialrichtung ausgerichteter Vorsprung ausgebildet, welcher Teil des Verformungsabschnitts ist. Der mindestens eine Vorsprung weist bevorzugt die äußere Konusfläche des Mutterinnenteils auf.

Insbesondere bevorzugt ist vorgesehen, dass der Verformungsabschnitt mindestens zwei, bevorzugt mindestens fünf, weiter bevorzugt mindestens zehn, insbesondere bevorzugt genau zehn, Aussparungen aufweist, und/oder dass der Verformungsabschnitt endseitig mindestens zwei, bevorzugt mindestens fünf, weiter bevorzugt mindestens zehn, insbesondere bevorzugt genau zehn, Vorsprünge aufweist.

Weiter insbesondere bevorzugt sind die Vorsprünge unterschiedlich lang.

Ferner kann vorgesehen sein, dass das Mutterinnenteil eine, bevorzugt umlaufende, Materialverjüngung aufweist, wobei die Materialverjüngung weiter bevorzugt an einem Boden der Aussparung und/oder an einer Basis des Vorsprungs angeordnet ist.

Durch die Materialverjüngung, wird ein Bereich erhöhter Elastizität im Mutterinnenteil geschaffen. Bevorzugt ist die Materialverjüngung Teil des Verformungsabschnitts. Da die Materialverjüngung bevorzugt an dem Boden der mindestens einen Aussparung beziehungsweise an der Basis des mindestens einen Vorsprungs angeordnet ist, kann der mindestens eine Vorsprung bei einer von dem Klemmteil radial nach innen gerichteten Kraft im Bereich der Materialverjüngung nach innen gebogen werden, um mit dem Zugankerende verklemmt zu werden.

Insbesondere weist der mindestens eine Vorsprung, bevorzugt die mindestens eine Lasche oder Lamelle, ein Innengewinde auf, welches bei der Verformung in ein Außengewinde des Zugankers hineingedrückt wird.

Weiter bevorzugt ist vorgesehen, dass die Materialverjüngung eine Nut ist, wobei die Nut bevorzugt innenseitig im Mutterinnenteil umlaufend angeordnet ist.

Ferner kann vorgesehen sein, dass die Nut einen eckigen oder einen halbrunden Querschnitt aufweist.

Mit weiterem Vorteil kann vorgesehen sein, dass das Klemmteil eine, bevorzugt umlaufende, Materialverjüngung aufweist, wobei die Materialverjüngung bevorzugt eine Nut ist, wobei die Nut insbesondere bevorzugt innenseitig im Klemmteil umlaufend angeordnet ist, wobei die Nut ganz besonders bevorzugt einen eckigen oder einen halbrunden Querschnitt aufweist.

Bevorzugt ist vorgesehen, dass endseitig auf dem Zuganker ein Sicherungselement angeordnet ist, wobei das Sicherungselement bevorzugt mit einer Schraube an einer Stirnfläche des Zugankers befestigt ist, wobei das Sicherungselement ausgebildet ist, ein Verdrehen von Klemmteil gegenüber Mutterinnenteil zu verhindern.

Mit dem Sicherungselement wird ein zusätzlicher Schutz vor einem Lösen der Mutter bereitgestellt.

Bevorzugt ist vorgesehen, dass die Schraube ein Linksgewinde aufweist und in eine Bohrung in der Stirnseite des Zugankers eingeschraubt ist.

Durch die Verschraubung der Schraube mit einem Linksgewinde in der Stirnseite des Zugankers wird verhindert, dass das Mutterinnenteil sich von dem Zuganker löst, wenn die Schraube sich lösen sollte.

Bevorzugt kann vorgesehen sein, dass das Klemmteil endseitig Sicherungsvorsprünge aufweist, und dass das Sicherungselement einen Arm aufweist, wobei sich der Arm in einer Radialrichtung zwischen den Vorsprüngen des Mutterinnenteils und den Sicherungsvorsprüngen des Klemmteils erstreckt.

An der dem Zuganker abgewandten Seite des Klemmteils können Sicherungsvorsprünge vorgesehen sein, welche im am Zuganker angeordneten Zustand in der Axialrichtung des Zugankers über die Stirnseite des Zugankers hervorstehen. Die Sicherungsvorsprünge sind besonders bevorzugt an einer Stirnseite oder an einem stirnseitigen Rand des Klemmteils angeordnet.

Das Sicherungselement ist auf der Stirnseite des Zugankers befestigt und weist einen Arm auf, welcher in einer Radialrichtung des Zugankers nach außen gerichtet ist, und zwischen den Vorsprüngen des Verformungsabschnittes und den Sicherungsvorsprüngen des Klemmteils hindurchragt. Der Arm stellt somit gewissermaßen einen Riegel dar, welcher in einem Formschluss mit den Enden der Vorsprünge des Mutterinnenteils und den Sicherungsvorsprüngen des Klemmteils steht.

Ferner kann bevorzugt vorgesehen sein, dass das Mutterinnenteil einen Flansch aufweist, wobei der Flansch auf einem nach innen gerichteten Flansch des Zugrohrs aufliegt.

Der nach innen gerichtete Flansch des Zugrohrs ist dabei der Bereich des Bodens des Zugrohrs, welcher die Öffnung, durch die das Ende des Zugankers geführt ist, umschließt oder berandet. Der nach innen gerichtete Flansch des Zugrohrs liegt spielfrei an dem Flansch der Mutter an.

Das maximal auf die Mutter, insbesondere auf das Mutterinnenteil, im Betrieb wirkende Drehmoment wird durch die reibschlüssige Verbindung an der ringförmigen Kontaktfläche zwischen dem Flansch des Mutterinnenteils und dem nach innen gerichteten Flansch des Zugrohres bestimmt. Die Zugstange, insbesondere die Mutter und das Zugrohr, sind dabei derart ausgeführt, dass das maximale Drehmoment auch unter ungünstigen Bedingungen möglichst gering ausfällt. Das maximale Drehmoment wird im Allgemeinen von der maximalen Zugkraft, dem Reibwert der Kontaktfläche und dem wirksamen Hebelarm der Kontaktfläche zur Mittelachse des Zugankers beeinflusst. Die Mutter ist bevorzugt so ausgestaltet, dass der Hebelarm der Kontaktfläche möglichst klein ist, das heißt, dass die ringförmige Kontaktfläche am Flansch des Mutterinnenteils beziehungsweise am nach innen gerichteten Flansch des Zugrohrs einen möglichst kleinen Durchmesser hat.

Mit weiterem Vorteil kann vorgesehen sein, dass der Flansch des Mutterinnenteils sechseckig ausgebildet.

Eine weitere Lösung der der Erfindung zugrundeliegenden Aufgabe besteht in der Bereitstellung einer Mutter zur Verbindung eines Zugankers einer Zugstange mit einem Zugrohr der Zugstange. Die Mutter weist erfindungsgemäß ein Mutterinnenteil und ein Klemmteil auf, wobei das Mutterinnenteil ein Innengewinde aufweist und auf ein Außengewinde des Zugankers aufschraubbar ist, und wobei das Klemmteil ein Innengwinde aufweist und auf ein Außengewinde des Mutterinnenteils aufschraubbar ist.

Die erfindungsgemäße Mutter kann sämtliche Merkmale der in Verbindung mit der vorbeschriebenen Zugstange beschriebenen Mutter aufweisen.

Insbesondere kann das Mutterinnenteil einen Verformungsabschnitt aufweisen und das Klemmteil kann einen Druckabschnitt aufweisen.

Eine weitere Lösung der der Erfindung zugrundeliegenden Aufgabe besteht in der Bereitstellung einer Kupplung, insbesondere einer Mittelpufferkupplung, für ein Schienenfahrzeug mit einer vorbeschriebenen Zugstange und/oder mit einer vorbeschriebenen Mutter.

Eine noch weitere Lösung besteht in der Bereitstellung eines Schienenfahrzeuges mit einer vorbeschriebenen Kupplung, und/oder einer vorbeschriebenen Mutter und/oder einer vorbeschriebenen Zugstange.

Eine weitere Lösung der Erfindung liegt in der Bereitstellung eines Verfahrens zur Verbindung eines Zugankers einer Zugstange mit einem Zugrohr der Zugstange unter Verwendung einer vorbeschriebenen Mutter, wobei ein Ende des Zugankers durch eine Öffnung des Zugrohrs geführt wird, wobei das Mutterinnenteil auf das Ende des Zugankers aufgeschraubt und angezogen wird, bis die Verbindung spielfrei ist, wobei das Mutterinnenteil zumindest vorübergehend gegen Verdrehen gesichert, beispielsweise festgehalten, wird, wobei das Klemmteil auf das Mutterinnenteil aufgeschraubt wird, sodass das Mutterinnenteil mit dem Ende des Zugankers verklemmt wird.

Sämtliche für die vorbeschriebene Zugstange beschriebenen Eigenschaften und Merkmale können in entsprechender Weise auf das erfindungsgemäße Verfahren übertragen werden.

### Kurze Beschreibung der Figuren

Die Erfindung wird nachstehend näher anhand der Figuren erläutert. Es zeigen
- Fig. 1: eine Seitenansicht einer Kupplung mit einer Zugstange,
- Fig. 2: eine perspektivische Ansicht einer Zugstange,
- Fig. 3: eine Querschnittsansicht einer Zugstange mit einem Zuganker, einem Zugrohr und einer zweiteiligen Mutter,
- Fig. 4a: eine perspektivische Ansicht eines Mutterinnenteils einer Mutter,
- Fig. 4b: eine Querschnittsansicht eines Mutterinnenteils einer Mutter,
- Fig. 5: eine perspektivische Ansicht eines Klemmteils einer Mutter,
- Fig. 6: eine Seitenansicht einer auf ein Ende eines Zugankers geschraubten zweiteiligen Mutter,
- Fig. 7: eine perspektivische Ansicht einer auf ein Ende eines Zugankers geschraubten zweiteiligen Mutter, und
- Fig. 8: eine auf ein Ende eines Zugankers geschraubte zweiteilige Mutter mit einem Sicherungselement.

### Ausführliche Beschreibung der Figuren

Fig. 1 zeigt eine als Mittelpufferkupplung 10 ausgebildete Kupplung 300 für ein nicht näher dargestelltes Schienenfahrzeug in einer Seitenansicht. Die Mittelpufferkupplung 10 umfasst eine Zugstange 100, welche in Fig. 2 in einer perspektivischen Ansicht gezeigt ist. Die Zugstange 100 umfasst ein Gehäuse 11. Ferner umfasst die Zugstange 100 einen Zugstangenkopf 12, welcher an eine weitere Kupplung eines angrenzenden Wagens des Schienenfahrzeugs angekoppelt werden kann. Fahrzeugseitig weist die Zugstange zudem ein Zugstangenauge 13 auf.

Fig. 3 zeigt eine Querschnittsansicht der Zugstange 100. In dem Gehäuse 11 ist ein mit dem Zugstangenkopf 12 verbundener Zuganker 14 angeordnet. Der Zuganker 14 ist mit einem Ende 15 durch eine Öffnung 16 in einem Boden 17 eines Zugrohrs 18 geführt. Von der Innenseite des Zugrohrs 18 ist endseitig auf den Zuganker 14 eine Mutter 19 geschraubt. Die Mutter 19 umfasst ein Mutterinnenteil 20 und ein Klemmteil 21. Die Öffnung 16 im Boden 17 des Zugrohrs 18 wird von einem nach innen gerichteten Flansch 22 berandet, welcher an einem Flansch 23 des Mutterinnenteils 20 anliegt. Die Zugstange 100 umfasst ferner einen Deckel 25 und eine Zugaugenstange 26 mit dem Zugstangenauge 13.

Innerhalb des Gehäuses 11 ist ein Federpaket 27 angeordnet, welches zur Dämpfung von Stößen in Druck- und Zugbelastung ausgebildet ist und das Zugrohr 18 gegen die Mutter 19 verspannt. Die Mutter 19 bildet aufgrund ihrer zweiteiligen Ausgestaltung aus Mutterinnenteil 20 und Klemmteil 21 eine Klemmsicherung aus, mit welcher die Gefahr eines ungewollten Lösens der Mutter 19 von dem Zuganker 14 reduziert oder eliminiert wird.

In den Fig. 4a und 4b ist das Mutterinnenteil 20 der Mutter 19 in einer perspektivischen Ansicht und in einer Querschnittsansicht gezeigt. Das Mutterinnenteil 20 weist einen sechseckigen Flansch 23 auf. Ferner umfasst das Mutterinnenteil 20 einen Verformungsabschnitt 28. Der Verformungsabschnitt 28 wird von mehreren Vorsprüngen 29a, 29b gebildet, welche durch im Rand 30 des Mutterinnenteils 20 angeordnete Aussparungen 31 ausgebildet werden. Innenseitig einer Innenbohrung 32 des Mutterinnenteils 20 ist eine umlaufende Materialverjüngung 33 vorgesehen, welche an der Basis 34 der Vorsprünge 29a, 29b beziehungsweise am Boden 35 der Aussparungen 31 angeordnet ist. Entlang der Materialverjüngung 33 können die Vorsprünge 29a, 29b bei einer radial nach innen auf sie wirkenden Kraft elastisch nach innen gebogen oder verformt werden. Wie in Fig. 4b zu erkennen ist, ist die Materialverjüngung 33 als Nut 47 mit einem halbrunden Querschnitt ausgebildet. Auf der Außenseite 36 des Mutterinnenteils 20 ist ein Außengewinde 37 angeordnet. In der Innenbohrung 32 ist ein Innengewinde 45 vorgesehen, welches sich auch über die Vorsprünge 29a, 29b erstreckt. In der Axialrichtung 38 des Mutterinnenteils 20 gesehen weist ein Teil der Vorsprünge 29a eine größere Länge als die restlichen Vorsprünge 29b auf. Die Vorsprünge 29a größerer Länge und die Vorsprünge 29b geringerer Länge sind abwechselnd entlang des Rands 30 angeordnet.

In der Fig. 5 ist eine perspektivische Ansicht des Klemmteils 21 gezeigt. Das Klemmteil 21 weist ein Innengewinde 39 auf. Eine in einer Innenbohrung 40 des Klemmteils 21 umlaufende Nut 41 ist zwischen dem Innengewinde 39 und einem Druckabschnitt 42 des Klemmteils 21 angeordnet. Endseitig weist der Rand 43 des Klemmteils 21 Sicherungsvorsprünge 44 auf.

Die Funktionsweise der zweiteiligen Mutter 19 wird anhand der Fig. 6 näher erläutert. Das Mutterinnenteil 20 wird mit dem Innengewinde 45 auf ein Außengewinde 46 des Endes 15 des Zugankers 14 aufgeschraubt, bis der Flansch 23 des Mutterinnenteils 20 an dem Flansch 22 des Zugrohrs 18 anliegt. Innengewinde 45 des Mutterinnenteils 20 und Außengewinde 46 des Zugankers 14 bilden ein Rechtsgewinde. Konstruktionsbedingt verbleibt dabei ein Abstand zwischen dem Flansch 22 und einem Absatz 24 einer den Zuganker 14 umschließenden Gleitbuchse 24a. Anschließend wird das Klemmteil 21 mit dessen Innengewinde 39 auf das Außengewinde 37 des Mutterinnenteils 20 aufgeschraubt. Dabei sind das Innengewinde 39 des Klemmteils 21 und das Außengewinde 37 des Mutterinnenteils 20 als Linksgewinde ausgebildet. Der Verformungsabschnitt 28 des Mutterinnenteils 20 weist eine äußere Konusfläche 48 auf, so dass der Außendurchmesser des Mutterinnenteils 20 in der vom Zuganker 14 wegweisenden Richtung im Bereich des Verformungsabschnitts 28 abnimmt. Der Druckabschnitt 42 des Klemmteils 21 weist eine innere Konusfläche 49 auf, so dass der Innendurchmesser der Innenbohrung 40 des Klemmteils 21 in der vom Zuganker 14 wegweisenden Richtung im Bereich des Druckabschnitts 42 abnimmt. Beim Aufschrauben des Klemmteils 21 auf das Mutterinnenteil 20 kommen die innere Konusfläche 49 des Klemmteils 21 und die äußere Konusfläche 48 des Mutterinnenteils 20 in Kontakt. Wird das Klemmteil 21 weiter aufgeschraubt, so übt der Druckabschnitt 42 des Klemmteils 21 über die Konusflächen 48, 49 eine radial nach innen gerichtete Kraft auf die Vorsprünge 29a, 29b des Verformungsabschnitts 28 des Mutterinnenteils 20 aus. Die Vorsprünge 29a, 29b werden elastisch entlang der Materialverjüngung 33 nach innen gebogen. Dabei wird das Innengewinde 45 des Mutterinnenteils 20 im Bereich des Verformungsabschnitts 28 in das Außengewinde 46 des Zugankers 14 gedrückt, sodass ein größerer Reibkontakt zwischen dem Mutterinnenteil 20 und dem Ende 15 des Zugankers 14 hergestellt wird. Der erhöhte Reibkontakt führt zu einer Klemmsicherung der Mutter 19 auf dem Ende 15 des Zugankers 14. Fig. 7 zeigt eine perspektivische Ansicht der auf das Ende 15 des Zugankers 14 geschraubten Mutter 19 umfassend Mutterinnenteil 20 und Klemmteil 21.

Eine zusätzliche Sicherung der Mutter 19 ist in Fig. 8 gezeigt. Auf der Stirnseite 50 des Zugankers 14 ist ein Sicherungselement 51 mit einer Schraube 52 befestigt. Die längeren Vorsprünge 29a des Verformungsabschnitts 28 des Mutterinnenteils 20 sowie die Sicherungsvorsprünge 44 des Klemmteils 21 ragen in der Axialrichtung 38 über die Stirnseite 50 des Zugankers 14 hervor. Das Sicherungselement 51 weist einen in der Radialrichtung 53 nach außen gerichteten Arm 54 auf, welcher zwischen den Enden der längeren Vorsprünge 29a des Verformungsabschnittes 28 des Mutterinnenteils 20 und den Sicherungsvorsprüngen 44 des Klemmteils 21 hindurchragt und durch einen Formschluss einen Riegel bildet, welcher ein gegenseitiges Verdrehen von Klemmteil 21 zu Mutterinnenteil 20 verhindert.

### Liste der Bezugszeichen

- 100: Zugstange
- 10: Mittelpufferkupplung
- 11: Gehäuse
- 12: Zugstangenkopf
- 13: Zugstangenauge
- 14: Zuganker
- 15: Ende
- 16: Öffnung
- 17: Boden
- 18: Zugrohr
- 19: Mutter
- 20: Mutterinnenteil
- 21: Klemmteil
- 22: Flansch
- 23: Flansch des Mutterinnenteils
- 24: Absatz
- 24a: Gleitbuchse
- 25: Deckel
- 26: Zugaugenstange
- 27: Federpaket
- 28: Verformungsabschnitt
- 29a: Vorsprung
- 29b: Vorsprung
- 30: Rand
- 31: Aussparung
- 32: Innenbohrung
- 33: Materialverjüngung
- 34: Basis
- 35: Boden
- 36: Außenseite
- 37: Außengewinde
- 38: Axialrichtung
- 39: Innengewinde
- 40: Innenbohrung
- 41: Nut
- 42: Druckabschnitt
- 43: Rand
- 44: Sicherungsvorsprünge
- 45: Innengewinde
- 46: Außengewinde
- 47: Nut
- 48: Äußere Konusfläche
- 49: Innere Konusfläche
- 50: Stirnseite
- 51: Sicherungselement
- 52: Schraube
- 53: Radialrichtung
- 54: Arm

- 300: Kupplung

## Patentansprüche

1. Zugstange (100), insbesondere für eine Mittelpufferkupplung (10) eines Schienenfahrzeugs, umfassend einen Zuganker (14) und ein Zugrohr (18), wobei der Zuganker (14) mittels einer Schraubverbindung mit dem Zugrohr (18) verbunden ist, wobei die Schraubverbindung eine endseitig auf den Zuganker (14) aufgeschraubte Mutter (19) umfasst, **dadurch gekennzeichnet, dass** die Mutter (19) zweiteilig ausgebildet ist und ein Mutterinnenteil (20) und ein Klemmteil (21) umfasst, wobei das Klemmteil (21) auf das Mutterinnenteil (20) aufgesetzt ist und das Mutterinnenteil (20) mit dem Zuganker (14) verklemmt, wobei das Mutterinnenteil (20) ein Innengewinde (45) aufweist und auf ein Außengewinde (46) des Zugankers (14) aufgeschraubt ist, und das Klemmteil (21) ein Innengwinde (39) aufweist und auf ein Außengewinde (37) des Mutterinnenteils (20) aufgeschraubt ist.

2. Zugstange (100) nach Anspruch 1, **dadurch gekennzeichnet, dass** das Mutterinnenteil (20) endseitig einen Verformungsabschnitt (28) aufweist, und dass das Klemmteil (21) endseitig einen Druckabschnitt (42) aufweist, wobei der Druckabschnitt (42) eine Kraft auf den Verformungsabschnitt (28) ausübt, sodass der Verformungsabschnitt (28) elastisch verformt und gegen den Zuganker (14) gedrückt wird.

3. Zugstange (100) nach Anspruch 2, **dadurch gekennzeichnet, dass** das Innengewinde (45) des Mutterinnenteils (20) im Bereich des Verformungsabschnitts (28) in das Außengewinde (46) des Zugankers (14) gedrückt wird, so dass die Reibungskraft zwischen Mutterinnenteil (20) und Zuganker (14) erhöht wird.

4. Zugstange (100) nach Anspruch 2 oder 3, **dadurch gekennzeichnet, dass** der Druckabschnitt (42) eine innere Konusfläche (49) aufweist, und/oder dass der Verformungsabschnitt (28) eine äußere Konusfläche (48) aufweist.

5. Zugstange (100) nach einem der Ansprüche 2 bis 4, **dadurch gekennzeichnet, dass** der Verformungsabschnitt (28) endseitig mindestens eine Aussparung (31), insbesondere eine Kerbe oder einen Einschnitt, aufweist, und/oder dass der Verformungsabschnitt (28) endseitig mindestens einen Vorsprung (29a, 29b), insbesondere eine Lamelle oder eine Lasche, aufweist, wobei der Vorsprung (29a, 29b) bevorzugt die äußere Konusfläche (48) umfasst.

6. Zugstange (100) nach Anspruch 5, **dadurch gekennzeichnet, dass** der Verformungsabschnitt (28) endseitig mindestens zwei, bevorzugt mindestens fünf, weiter bevorzugt mindestens zehn, insbesondere bevorzugt genau zehn, Aussparungen (31) aufweist, und/oder dass der Verformungsabschnitt (28) endseitig mindestens zwei, bevorzugt mindestens fünf, weiter bevorzugt mindestens zehn, insbesondere bevorzugt genau zehn, Vorsprünge (29a, 29b) aufweist, wobei die Vorsprünge (29a, 29b) ganz besonders bevorzugt unterschiedlich lang sind.

7. Zugstange (100) nach einem der vorgenannten Ansprüche, **dadurch gekennzeichnet, dass** das Mutterinnenteil (20) eine, bevorzugt umlaufende, Materialverjüngung (33) aufweist, wobei die Materialverjüngung (33) bevorzugt an einem Boden (35) der Aussparung (31) und/oder an einer Basis (34) des Vorsprungs (29a, 29b) angeordnet ist, wobei die die Materialverjüngung (33) insbesondere bevorzugt eine Nut (47) ist, wobei die Nut (47) ganz besonders bevorzugt innenseitig im Mutterinnenteil (20) umlaufend angeordnet ist.

8. Zugstange (100) nach einem der vorgenannten Ansprüche, **dadurch gekennzeichnet, dass** endseitig auf dem Zuganker (14) ein Sicherungselement (51) angeordnet, insbesondere mit einer Schraube (52) befestigt, ist, wobei das Sicherungselement (51) ausgebildet ist, ein Verdrehen von Klemmteil (21) gegenüber dem Mutterinnenteil (20) zu verhindern, wobei das Klemmteil (21) bevorzugt endseitig Sicherungsvorsprünge (44) aufweist, wobei das Sicherungselement (51) einen Arm (54) aufweist, wobei sich der Arm (54) in einer Radialrichtung (53) zwischen den Vorsprüngen (29a) des Mutterinnenteils (20) und den Sicherungsvorsprüngen (44) des Klemmteils (21) erstreckt.

9. Zugstange (100) nach einem der vorgenannten Ansprüche, **dadurch gekennzeichnet, dass** das Mutterinnenteil (20) einen Flansch (23) aufweist, wobei der Flansch (23) auf einem nach innen gerichteten Flansch (22) des Zugrohrs (18) aufliegt, wobei der Flansch (23) des Mutterinnenteils (20) bevorzugt sechseckig ist.

10. Mutter (19) zur Verbindung eines Zugankers (14) einer Zugstange (100) mit einem Zugrohr (18) der Zugstange (100), **dadurch gekennzeichnet, dass** die Mutter (19) zweiteilig ausgebildet ist und ein Mutterinnenteil (20) und ein Klemmteil umfasst, wobei das Klemmteil (21) auf das Mutterinnenteil (20) aufgesetzt ist und das Mutterinnenteil (20) zur Verklemmung mit dem Zuganker (14) vorgesehen ist, wobei das Mutterinnenteil (20) ein Innengewinde (45) aufweist und auf ein Außengewinde (46) des Zugankers (14) aufschraubbar ist, und dass das Klemmteil (21) ein Innengwinde (39) aufweist und auf ein Außengewinde (37) des Mutterinnenteils (20) aufschraubbar ist.

11. Kupplung (300), insbesondere Mittelpufferkupplung (10), für ein Schienenfahrzeug mit einer Zugstange (100) nach einem der Ansprüche 1 bis 9.

12. Schienenfahrzeug mit einer Kupplung (300) nach Anspruch 11.

13. Verfahren zur Verbindung eines Zugankers (14) einer Zugstange (100) mit einem Zugrohr (18) der Zugstange (100) unter Verwendung einer Mutter (19) nach Anspruch 10, wobei ein Ende (15) des Zugankers (14) durch eine Öffnung (16) des Zugrohrs (18) geführt wird, wobei das Mutterinnenteil (20) auf das Ende (15) des Zugankers (14) aufgeschraubt und angezogen wird, bis die Verbindung spielfrei ist, wobei das Mutterinnenteil (20) zumindest vorübergehend gegen Verdrehen gesichert, beispielsweise festgehalten, wird, wobei das Klemmteil (21) auf das Mutterinnenteil (20) aufgeschraubt wird, sodass das Mutterinnenteil (20) mit dem Ende (15) des Zugankers (14) verklemmt wird.

## Claims

1. A tie rod (100), in particular for a central buffer coupling (10) of a rail vehicle, comprising a tie anchor (14) and a tie tube (18), wherein the tie anchor (14) is connected to the tie tube (18) by means of a screw connection, wherein the screw connection comprises a nut (19) screwed onto the tie anchor (14) on the end side, **characterized in that** the nut (19) is formed in two parts and comprises an inner nut part (20) and a clamping part (21), wherein the clamping part (21) is placed on the inner nut part (20) and clamps the inner nut part (20) to the tie anchor (14), wherein the inner nut part (20) has an internal thread (45) and is screwed onto an external thread (46) of the tie anchor (14), and the clamping part (21) has an internal thread (39) and is screwed onto an external thread (37) of the inner nut part (20).

2. The tie rod (100) according to claim 1, **characterized in that** the inner nut part (20) has a deformation section (28) on the end side, and **in that** the clamping part (21) has a pressure section (42) on the end side, wherein the pressure section (42) exerts a force on the deformation section (28), such that the deformation section (28) is elastically deformed and pressed against the tie anchor (14).

3. The tie rod (100) according to claim 2, **characterized in that** the internal thread (45) of the inner nut part (20) is pressed into the external thread (46) of the tie anchor (14) in the region of the deformation section (28), so that the friction force between the inner nut part (20) and the tie anchor (14) is increased.

4. The tie rod (100) according to claim 2 or 3, **characterized in that** the pressure section (42) has an inner conical surface (49), and/or **in that** the deformation section (28) has an outer conical surface (48).

5. The tie rod (100) according to any one of claims 2 to 4, **characterized in that** the deformation section (28) has on its end side at least one recess (31), in particular a notch or an indentation, and/or **in that** the deformation section (28) has on its end side at least one projection (29a, 29b), in particular a lamella or a tab, wherein the projection (29a, 29b) preferably comprises the outer conical surface (48).

6. The tie rod (100) according to claim 5, **characterized in that** the deformation section (28) has on its end side at least two, preferably at least five, more preferably at least ten, in particular preferably exactly ten, recesses (31), and/or that the deformation section (28) has on its end side at least two, preferably at least five, more preferably at least ten, in particular preferably exactly ten, projections (29a, 29b), wherein the projections (29a, 29b) are very particularly preferably of different lengths.

7. The tie rod (100) according to one of the preceding claims, **characterized in that** the inner nut part (20) has a, preferably circumferential, material taper (33), wherein the material taper (33) is preferably arranged on a base (35) of the recess (31) and/or on a base (34) of the projection (29a, 29b), wherein the material taper (33) in particularly preferably a groove (47), wherein the groove (47) is very particularly preferably arranged circumferentially on the inside in the inner nut part (20).

8. The tie rod (100) according to one of the preceding claims, **characterized in that** a securing element (51) is arranged on the end side of the tie anchor (14), in particular fastened by a screw (52), wherein the securing element (51) is configured to prevent a rotation of the clamping part (21) with respect to the inner nut part (20), wherein the clamping part (21) preferably has securing projections (44) on the end side, wherein the securing element (51) has an arm (54), wherein the arm (54) extends in a radial direction (53) between the projections (29a) of the inner nut part (20) and the securing projections (44) of the clamping part (21).

9. The tie rod (100) according to one of the preceding claims, **characterized in that** the inner nut part (20) has a flange (23), wherein the flange (23) rests on an inwardly directed flange (22) of the tie tube (18), wherein the flange (23) of the inner nut part (20) is preferably hexagonal.

10. A nut (19) for connecting a tie anchor (14) of a tie rod (100) to a tie tube (18) of the tie rod (100), **characterized in that** the nut (19) is formed in two parts and comprises an inner nut part (20) and a clamping part (21), wherein the clamping part (21) is placed on the inner nut part (20) and the inner nut part (20) is provided for clamping with the tie anchor (14), wherein the inner nut part (20) has an internal thread (45) and can be screwed onto an external thread (46) of the tie anchor (14), and **in that** the clamping part (21) has an internal thread (39) and can be screwed onto an external thread (37) of the inner nut part (20).

11. Coupling (300), in particular central buffer coupling (10), for a rail vehicle with a tie rod (100) according to one of claims 1 to 9.

12. Rail vehicle with a coupling (300) according to claim 11.

13. Method for connecting a tie anchor (14) of a tie rod (100) to a tie tube (18) of the tie rod (100) using a nut (19) according to claim 10, wherein an end (15) of the tie anchor (14) is guided through an opening (16) of the tie tube (18), wherein the inner nut part (20) is screwed onto the end (15) of the tie anchor (14) and tightened until the connection is free of play, wherein the inner nut part (20) is at least temporarily secured against rotation, for example retained, wherein the clamping part (21) is screwed onto the inner nut part (20) so that the inner nut part (20) is clamped to the end (15) of the tie anchor (14).

## Revendications

1. Barre de traction (100), en particulier pour un attelage à tampon central (10) d'un véhicule sur rails, comprenant un tirant d'ancrage (14) et un tirant tubulaire (18), sachant que le tirant d'ancrage (14) est relié au moyen d'une liaison à vis au tirant tubulaire (18), sachant que la liaison à vis comprend un écrou (19) vissé en extrémité sur le tirant d'ancrage (14), **caractérisée en ce que** l'écrou (19) est constitué en deux parties et comprend une partie intérieure d'écrou (20) et une partie de serrage (21), sachant que la partie de serrage (21) est posée sur la partie intérieure d'écrou (20) et bloque la partie intérieure d'écrou (20) avec le tirant d'ancrage (14), sachant que la partie intérieure d'écrou (20) comporte un filetage intérieur (45) et est vissée sur un filetage extérieur (46) du tirant d'ancrage (14) et que la partie de serrage (21) comporte un filetage intérieur (39) et est vissée sur un filetage extérieur (37) de la partie intérieure d'écrou (20).

2. Barre de traction (100) selon la revendication 1, **caractérisée en ce que** la partie intérieure d'écrou (20) comporte en extrémité une section de déformation (28) et **en ce que** la partie de serrage (21) comporte en extrémité une section de pression (42), sachant que la section de pression (42) exerce une force sur la section de déformation (28) de telle sorte que la section de déformation (28) est déformée de façon élastique et est comprimée contre le tirant d'ancrage (14).

3. Barre de traction (100) selon la revendication 2, **caractérisée en ce que** le filetage intérieur (45) de la partie intérieure d'écrou (20) est comprimé dans la zone de la section de déformation (28) dans le filetage extérieur (46) du tirant d'ancrage (14) de telle sorte que la force de frottement est augmentée entre la partie intérieure d'écrou (20) et le tirant d'ancrage (14).

4. Barre de traction (100) selon la revendication 2 ou 3, **caractérisée en ce que** la section de pression (42) comporte une surface conique intérieure (49) et/ou **en ce que** la section de déformation (28) comporte une surface conique extérieure (48).

5. Barre de traction (100) selon l'une quelconque des revendications 2 à 4, **caractérisée en ce que** la section de déformation (28) comporte en extrémité au moins un évidement (31), en particulier une encoche ou une entaille, et/ou **en ce que** la section de déformation (28) comporte en extrémité au moins une saillie (29a, 29b), en particulier une lamelle ou une attache, sachant que la saillie (29a, 29b) comprend de préférence la surface conique extérieure (48).

6. Barre de traction (100) selon la revendication 5, **caractérisée en ce que** la section de déformation (28) comporte en extrémité au moins deux, de préférence au moins cinq, de façon préférée en plus au moins dix, de façon préférée en particulier exactement dix évidements (31), et/ou **en ce que** la section de déformation (28) comporte en extrémité au moins deux, de préférence au moins cinq, de façon préférée en plus au moins dix, de façon préférée en particulier exactement dix saillies (29a, 29b), sachant que les saillies (29a, 29b) sont tout particulièrement de préférence différentes en longueur.

7. Barre de traction (100) selon l'une quelconque des revendications précitées, **caractérisée en ce que** la partie intérieure d'écrou (20) comporte une diminution de matière (33) de préférence circulaire, sachant que la diminution de matière (33) est disposée de préférence sur un fond (35) de l'évidement (31) et/ou est disposée sur une base (34) de la saillie (29a, 29b), sachant que la diminution de matière (33) est en particulier de préférence une rainure (47), sachant que la rainure (47) est disposée, de façon tout particulièrement préférée, de manière circulaire à l'intérieur dans la partie intérieure d'écrou (20).

8. Barre de traction (100) selon l'une quelconque des revendications précitées, **caractérisée en ce qu'**un élément de fixation (51) est disposé en extrémité sur le tirant d'ancrage (14), est fixé en particulier avec une vis (52), sachant que l'élément de fixation (51) est constitué pour éviter une torsion de la partie de serrage (21) vis-à-vis de la partie intérieure d'écrou (20), sachant que la partie de serrage (21) comporte de préférence en extrémité des saillies de fixation (44), sachant que l'élément de fixation (51) comporte un bras (54), sachant que le bras (54) s'étend dans une direction radiale (53) entre les saillies (29a) de la partie intérieure d'écrou (20) et les saillies de fixation (44) de la partie de serrage (21).

9. Barre de traction (100) selon l'une quelconque des revendications précitées, **caractérisée en ce que** la partie intérieure d'écrou (20) comporte un collet (23), sachant que le collet (23) repose sur un collet (22) dirigé vers l'intérieur du tirant tubulaire (18), sachant que le collet (23) de la partie intérieure d'écrou (20) est de préférence hexagonal.

10. Ecrou (19) destiné à la liaison d'un tirant d'ancrage (14) d'une barre de traction (100) avec un tirant tubulaire (18) de la barre de traction (100), **caractérisé en ce que** l'écrou (19) est constitué en deux parties et comprend une partie intérieure d'écrou (20) et une partie de serrage, sachant que la partie de serrage (21) est posée sur la partie intérieure d'écrou (20) et la partie intérieur d'écrou (20) est prévue pour le blocage avec le tirant d'ancrage (14), sachant que la parie intérieure d'écrou (20) comporte un filetage intérieur (45) et peut être vissée sur un filetage extérieur (46) du tirant d'ancrage (14) et **en ce que** la partie de serrage (21) comporte un filetage intérieur (39) et peut être vissée sur un filetage extérieur (37) de la partie intérieure d'écrou (20).

11. Attelage (300), en particulier attelage à tampon central (10), pour un véhicule sur rails avec une barre de traction (100) selon l'une quelconque des revendications 1 à 9.

12. Véhicule sur rails avec un attelage (300) selon la revendication 11.

13. Procédé destiné à relier un tirant d'ancrage (14) d'une barre de traction (100) avec un tirant tubulaire (18) de la barre de traction (100) en utilisant un écrou (19) selon la revendication 10, sachant qu'une extrémité (15) du tirant d'ancrage (14) est passée par une ouverture (16) du tirant tubulaire (18), sachant que la partie intérieure d'écrou (20) est vissée et serrée sur l'extrémité (15) du tirant d'ancrage (14), jusqu'à ce que la liaison soit sans jeu, sachant que la partie intérieure d'écrou (20) est fixée, par exemple maintenue, au moins provisoirement contre toute torsion, sachant que la partie de serrage (21) est vissée sur la partie intérieure d'écrou (20) de telle manière que la partie intérieure d'écrou (20) est bloquée avec l'extrémité (15) du tirant d'ancrage (14).
